# EUROPÄISCHE PATENTSCHRIFT

(11) **EP 2 625 327 B1**
(45) Veröffentlichungstag und Bekanntmachung des Hinweises auf die Patenterteilung: **24.02.2016**
(21) Anmeldenummer: 11779112.9
(22) Anmeldetag: 07.10.2011
(51) Int. Cl.: D01G 25/00, D04H 1/74

(54) **LEGEEINRICHTUNG UND LEGEVERFAHREN**
LAYING DEVICE AND LAYING METHOD
PROCÉDÉ ET DISPOSITIF DE POSE

(30) Priorität: 07.10.2010 DE 202010008748 U
(43) Veröffentlichungstag der Anmeldung: 14.08.2013
(73) Patentinhaber: AUTEFA Solutions Germany GmbH, 86316 Friedberg (DE)
(72) Erfinder: KUHN, Rudolf, 86356 Neusäß (DE); RHOTERT, Martin, 86453 Dasing (DE); PUM, Hannes, 4211 Alberndorf (AT); MINICHSHOFER, Klaus, 4030 Linz (AT); KÜHL, Norbert, 4841 Ungenach (AT)
(74) Vertreter: Ernicke, Klaus Stefan
(86) Internationale Anmeldenummer: PCT/EP2011/067544
(87) Internationale Veröffentlichungsnummer: WO 2012/045858

(56) Entgegenhaltungen:
- EP-A1- 2 003 232
- WO-A1-97/32069
- WO-A1-2011/064103
- AT-B- 310 045
- US-A- 2 889 583
- US-A- 5 111 552

## Beschreibung

Die Erfindung betrifft eine Legeeinrichtung und ein Legeverfahren mit den Merkmalen im Oberbegriff der selbstständigen Ansprüche.

Aus der Praxis sind Vliesleger zur Bildung eines mehrlagigen Vlieses auf einem Abzugsband bekannt, wobei der Vliesleger die kontinuierlich zugeführte Florbahn in einander überlappenden Lagen auf dem Abführband ablegt. Ein solcher Leger ist als Kreuzleger ausgebildet, wobei sich das Abführband während der Florablage bewegt mit der Folge, dass die abgelegten Florlagen sich kreuzende Schrägausrichtungen mit einer Zick-Zack-Lagenbildung zeigen. In dem zugeführten Faserflor können die Fasern eine vorherrschende Ausrichtung haben, wobei sie z.B. eine überwiegende Richtungskomponente in Längserstreckung und Laufrichtung der zugeführten Florbahn haben. Im Vlies kreuzen sich diese Faserorientierungen, wobei der Kreuzungswinkel wegen des engen Lagenschlusses ein stumpfer Winkel mit mehr als 90° ist.

Aus der US 5,476,703 A ist es bekannt, diesen Kreuzungswinkel der Faserorientierungen und auch der Längserstreckung der abgelegten Florlagen durch eine dem Vliesleger nachgeschaltete Streckeinrichtung zu verändern, die den Vlies streckt und dabei den Kreuzungswinkel verkleinert.

Aus der US 5,454,145 A ist es ferner bekannt, das gestreckte Vlies einem weiteren Kreuzleger zuzuführen und durch geschuppte Zick-Zack-Ablage auf dessen Abführband ein neues weiteres Vlies mit mehrfach gekreuzter Faserorientierung zu bilden.

Die US 5,111,552 A und die US 2,889 583 A lehren jeweils eine Legeeinrichtung mit einer Abführeinrichtung, die quer zur Legerichtung des Legegeräts ausgerichtet ist.

Die AT 310 045 B offenbart eine Legeeinrichtung, bei der die Abführrichtung und die Legerichtung fluchten.

Die WO 97/32069 A beschreibt einen Vliesleger in der Ausbildung als Kreuzleger, der die Florlagen mit wechselnder Ausrichtung und Faserorientierung auf der Abführeinrichtung ablegt.

Die nachveröffentlichte WO 2001/064103 A1 zeigt eine Legeeinrichtung mit einer Abführeinrichtung, die schräg zur Legerichtung des Horizontaltäflers ausgerichtet ist.

Die EP 2 003 232 A1 befasst sich mit der Ablage von seilartigen Fasersträngen.

Es ist Aufgabe der vorliegenden Erfindung, eine verbesserte Legetechnik aufzuzeigen.

Die Erfindung löst diese Aufgabe mit den Merkmalen in den selbstständigen Ansprüchen.
Die beanspruchte Legetechnik hat den Vorteil, dass Vliese mit einer einheitlicheren Faserorientierung gebildet werden können. Derartige Vliese können von der Faserorientierung abhängige spezielle Festigkeitseigenschaften haben. Hierfür ist es günstig, wenn die abgelegten Materiallagen oder Florlagen im Vlies eine gleiche Lagenausrichtung und gleiche vorherrschende Faserorientierungen haben. Die Ausrichtung der vorherrschenden Faserorientierung kann dem Bedarf angepasst und eingestellt werden, wobei der Ausrichtwinkel zwischen Lege- bzw. Zuführrichtung und Abführrichtung entsprechend eingestellt wird.

Für diese Form der Materialablage, insbesondere Florablage, und der Vliesbildung ist es günstig, wenn die abgelegten Material- oder Florlagen voneinander getrennt sind. Diese Trennung kann vor der Ablage auf der Abführeinrichtung erfolgen, vorzugsweise im Bereich der Legeeinrichtung. Eine zusammenhängende Material- oder Florbahn kann eingangseitig zugeführt werden und ggf. vor oder innerhalb des Legegeräts gespeichert werden. Für eine gleichbleibende Ausrichtung der abgelegten Material- oder Florlagen ist es günstig, wenn die Abführeinrichtung während dieses Ablagevorgangs steht. Die Ablage kann dann eine definierte eindimensionale Übergabebewegung sein. Hierbei kann eine Hubeinrichtung den Abstand verkürzen.

Die beanspruchte Legetechnik hat den Vorteil einer besonders schonenden Behandlung hochempfindlicher Material- und Florlagen. Störungen dieser Lagen beim Transport- und Ablage- bzw. Übergabevorgang und dementsprechende negative Beeinflussungen der Art und Ausrichtung der abgelegten Material- und Florlagen können vermieden werden.

Besondere Vorteile bietet eine Legetechnik mit einem Vliesleger und einem nachgeschalteten Zwischenträger, wobei der Vliesleger für eine Zwischenspeicherung des zugeführten Materials sorgen kann. Der Zwischenträger kann eine Aufnahme- und eine gegenüber liegende Abgabeseite haben, wobei die Trennung einer ggf. kontinuierlich zugeführten Material- oder Florbahn in einzelne stückweise Material- oder Florlagen im Bereich des Zwischenträgers erfolgen kann, was besonders günstig für die exakte Positionierung und Ablage der einzelnen Material- oder Florlagen ist. Der Zwischenträger erlaubt es, an der Zuführ- oder Aufnahmeseite eine kontinuierliche oder bereits in Einzelstücke getrennte Material- oder Florbahn mit einer wälzenden Bewegung aufzunehmen, auf der Abgabeseite exakt zu positionieren und in einer eindimensionalen Ablagebewegung an der Abführeinrichtung ziel- und störungsarm zu übergeben. Das Ablagematerial bzw. der Faserflor kann dabei im Zwischenträger in geeigneter Weise gesteuert gehalten werden, wofür eine Saugeinrichtung günstig ist. Die abgegebenen Material- oder Florlagen und das hierdurch gebildete einlagige oder mehrlagige Vlies kann auf der Abführeinrichtung ebenfalls in geeigneter Weise festgehalten werden, insbesondere durch Ansaugung.

Die beanspruchte Legetechnik hat den Vorteil einer hohen Legepräzision in Verbindung mit einer großen Störungsfreiheit. Der Bau- und Steueraufwand ist vergleichsweise gering. Günstig ist außerdem die Möglichkeit, unterschiedliche Ablagematerialien, insbesondere Faserflore, zu handhaben und zu einem Vlies zu legen. Durch eine veränderbare Ausrichtung der Abführeinrichtung kann die gewünschte Faserorientierung eingestellt werden.

Ferner können mehrere Legegeräte hintereinander an einer gemeinsamen Abführeinrichtung angeordnet sein, die ggf. auch unterschiedliche Ausrichtwinkel haben können. Hierdurch lassen sich eventuell gewünschte kreuzweise Faserorientierungen besonders exakt einstellen. Zudem können hier andere Ablagematerialien, z.B. ein Stärkungsmitteln in Form von Geweben, Gittern oder dergleichen oder andere Strukturschichten für den Vliesaufbau gezielt und mit geringem Aufwand eingebracht werden.

Die beanspruchte Legetechnik wird in besonders hohem Maße den Präzisionsanforderungen moderner Hochleistungsmaterialien, insbesondere Kohlfasern oder dergleichen und hieraus gebildeter technischer Vliese mit definierten Eigenschaften gerecht. Insbesondere können derartige Vliese dank ihrer exakt definierten Eigenschaften, insbesondere ihres Festigkeitsverhaltens, eine geringere Dicke als früher eingesetzte Vliese mit mehr oder weniger ungeordneten Faserorientierungen haben, wobei auch das zugehörige Gewicht gemindert ist. Dies erweitert und verbessert die Einsatzmöglichkeiten derartiger Vliese, z.B. im Automobil- und Flugzeugbau. Solche Vliese eignen sich auch besonders für Verbundwerkstoffe, wobei z.B. das Vlies vor oder während des Prozesses mit einem Kunstharz oder einem anderen geeigneten Material verbunden, insbesondere getränkt, wird.

Die beanspruchte Legeeinrichtung kann als Einzelgerät oder als Bestandteil einer Faseranlage und im Verbund mit einem vorgeschalteten Florerzeuger und einer nachgeschalteten Verfestigungseinrichtung für das Vlies eingesetzt werden.

In den Unteransprüchen sind weitere vorteilhafte Ausgestaltungen der Erfindung angegeben.

Die Erfindung ist in den Zeichnungen beispielhaft und schematisch dargestellt. Im einzelnen zeigen:
- Figur 1:: eine Faseranlage mit einer Legeeinrichtung, einem Florerzeuger und einer Verfestigungseinrichtung in einer schematischen Draufsicht,
- Figur 2 und 3:: eine Legeeinrichtung in Form eines Vlieslegers mit einem Zwischenträger in verschiedenen Betriebsstellungen,
- Figur 4 und 5:: eine vergrößerte und abgebrochene Ansicht des Zwischenträger von Figur 2 und 3 sowie
- Figur 6:: eine Draufsicht auf eine Legeeinrichtung mit Darstellung einer vorherrschenden Faserorientierung und unterschiedlichen Kreuzungswinkeln.

Die Erfindung betrifft eine Legeeinrichtung (2) für ein Ablagematerial (5) sowie eine Faseranlage (1) mit einer solchen Legeeinrichtung (2). Die Erfindung betrifft ferner ein Verfahren zum Ablegen von Ablagematerialien (5), insbesondere Faserfloren, und zur Einstellung von Faserorientierungen in einem Vlies (8).

In Figur 1 ist schematisch eine Faseranlage (1) mit einer Legeeinrichtung (2), mehreren Materialerzeugern (3), insbesondere Florerzeugern, und einer Verfestigungseinrichtung (4) dargestellt. Die Legeeinrichtung (2) kann ein oder mehrere Legegeräte (16,17) und eine oder mehrere Abführeinrichtungen (18) aufweisen. In der gezeigten Ausführungsform sind zwei Legegeräte (16,17) für gleiche oder unterschiedliche Ablagematerialien (5,37) mit einer gemeinsamen Abführeinrichtung (18) verbunden. Ferner ist jedem Legegerät (16,17) eine Zuführeinrichtung (14) zugeordnet, mit der das vom Material- oder Florerzeuger (3) kommende Ablagematerial (5,37) in Laufrichtung (7) zugeführt wird. Die Abführeinrichtung (18) hat eine vorzugsweise gerade Erstreckung und eine längs ihres Verlaufs ausgerichtete Abführrichtung (13).

Die Zuführung des Ablagematerials (5,37) erfolgt bevorzugt kontinuierlich und in einer laufenden oder geschlossenen bzw. zusammenhängenden Materialbahn. Alternativ ist eine diskontinuierliche und z.B. stückweise Zuführung möglich.

Das Legegerät (16,17) dient dazu, das zugeführte Ablagematerial (5,37) an der Abführeinrichtung (18) abzulegen und dabei ein Vlies (8) zu bilden. Hierfür platziert das Legegerät (16,17) mehrere Materiallagen, insbesondere Florlagen (9), in Abführrichtung (13) hintereinander auf der Abführvorrichtung (18). Das Vlies (8) kann mehrlagig sein, wobei mehrere dieser Material- oder Florlagen mit Überlappung und Längsversatz übereinander angeordnet sind. Hierdurch entsteht eine schuppenartige Ablage mit Lagenschluss. Alternativ können die Materiallagen (9) einzeln und hintereinander sowie ggf. mit axialem Abstand zur Bildung eines einlagigen Vlieses (8) angeordnet sein.

Das Legegerät (16,17) hat eine Legerichtung (7), in der es die Material- oder Florlage (9) auf der Abführeinrichtung (18) ablegt. Die Legerichtung fällt vorzugsweise mit der Zuführrichtung (7) zusammen. Zwischen der Legerichtung (7) und der Abführrichtung (13) sowie zwischen dem Legegerät (16,17) und der Abführeinrichtung (18) kann ein wählbarer Ausrichtwinkel (α,β) bestehen. Wie Figur 6 verdeutlicht, können die Geräte (16,17,18) ggf. um eine Achse relativ zueinander verdreht werden. In den gezeigten Ausführungsformen weicht der Ausrichtwinkel (α,β) von 90° ab, sodass die abgelegten Material- oder Florlagen schräg zur Abführeinrichtung (8) ausgerichtet sind.

Die Material- oder Florlagen (9) können vor der Ablage voneinander getrennt und vereinzelt werden. Hierfür kann eine Trenneinrichtung (19) an geeigneter Stelle und mit geeigneter Ausbildung vorhanden sein. Das eingangseitig zugeführte Ablagematerial (5,37) kann eine zusammenhängende Bahn, insbesondere eine Florbahn, bilden, aus der die besagten Material- oder Florlagen (9) unter Bildung von Einzelstücken abgetrennt werden. Diese Trennung kann vor dem Legegerät (16,17) oder innerhalb des Legegeräts (16,17) stattfinden.

Das Ablagematerial (5,37) kann eine gleiche oder unterschiedliche Ausbildung haben. Im gezeigten Ausführungsbeispiel ist das von einem ersten Florerzeuger (3), insbesondere einer Krempel, kommende Ablagematerial (5) ein Faserflor, der eine watteähnliche Form hat und aus kurzen geschnittenen Fasern, sog. Stapelfasern, besteht. Die Fasermaterialien sind beliebig wählbar. Es kann sich z.B. um technische Fasern, insbesondere Kohlefasern, Fasern aus Kunststoffen oder um Naturfasern aus Baumwolle oder dgl., handeln. Der Faserflor (5) kann auch andere zusätzliche Materialien, z.B. Metallfäden oder dgl., beinhalten.

Wie Figur 1 und 6 verdeutlichen, kann im Ablagematerial (5), insbesondere im Faserflor, eine vorherrschende Faserorientierung (6) vorliegen. Hierbei haben z.B. die Mehrzahl der Fasern eine im wesentlichen gleiche Ausrichtungskomponente, die z.B. längs der Zuführrichtung (7) bzw. in Längsrichtung der Florbahn ausgerichtet ist. Hierbei müssen nicht alle Fasern die gleiche Ausrichtung haben und parallel liegen. Sie können Schräglagen einnehmen und sich gegenseitig verhaken. Es kann auch einige querliegende Fasern geben.

Ein in Figur 1 angedeutetes anderes Ablagematerial (37) kann z.B. ein Gewebe oder ein Gitter sein, welches ggf. auch eine vorherrschende Strukturrichtung oder Orientierung hat. Ein solches Gewebe (37) oder Gitter kann aus textilen Fasermaterialien, Metall, Kunststoff oder sonstigen Werkstoffen bestehen. Das Ablagematerial (37) kann hierfür z.B. ein hauptsächlich aus Fasern bestehendes Vlies (8) verstärken oder kann ihm in anderer Weise gewünschte physikalische Eigenschaften verleihen. Der Materialerzeuger (3) kann entsprechend ausgebildet sein. Der Begriff eines Material- oder Florerzeugers schließt außer Produktionseinrichtungen für das genannte Ablagematerial (5,37) auch Speiseeinrichtungen ein, mit denen z.B. ein anderweitig produziertes Ablagematerial hergerichtet und zugeführt wird.

In Abwandlung der gezeigten Figur 1 kann das zweite oder jedes weitere zugeführte Ablagematerial (37) auch ein gleicher oder anderer Faserflor sein, der ggf. eine gleiche oder eine andere vorherrschende Faserorientierung (6) hat.

Wie Figur 1 und 6 verdeutlichen, legt das Legegerät (16,17) die Material- oder Florlagen (9) mit gleichbleibender Ausrichtung und Faserorientierung (6) auf der Abführeinrichtung (18) ab. Somit haben innerhalb des hier abgelegten Vlieses (8) die Material- oder Florlagen (9) durchgängig die gleiche Ausrichtung. Ferner können das abgelegte Vlies (8) und seine Material- oder Florlagen (9) die gleiche vorherrschende Faserorientierung (6) haben. Zwischen der Längserstreckung des Vlieses (8) und der Faserorientierung (6) kann ein wählbarer Winkel bestehen, der durch den vorgenannten Ausrichtwinkel (α,β) eingestellt werden kann.

Wenn mehrere Legegeräte (16,17) nacheinander Material- und Florlagen (9) auf die Abführeinrichtung (18) ablegen, kann deren Lagenausrichtung und Faserorientierung (6) gleich sein. Figur 1 zeigt eine Variante, bei der das erste Legegerät (16) einen Ausrichtwinkel (α) und das zweite Legegerät (17) einen anderen Ausrichtwinkel (β) hat. Hierdurch können einander kreuzende Lagenausrichtungen und Faserorientierungen (6) mit wählbarer Winkelbeziehung eingestellt werden.

Die Abführeinrichtung (18) kann in beliebig geeigneter Weise konstruktiv ausgebildet sein. Im gezeigten Ausführungsbeispiel weist sie ein Gestell mit einem geeigneten Fördermittel (32), z.B. einem umlaufenden Abführband, auf. Die Abführeinrichtung (18) kann einen steuerbaren Antrieb aufweisen, wobei bevorzugt während der Material- und Florablage still steht. Die Material- oder Florablage von dem oder den Legegeräten (16,17) kann intermittierend und insbesondere taktweise erfolgen, wobei in den Legepausen, wenn man Legegerät (16,17) eine neue Material- und Florlage (9) gebildet oder bereit gestellt wird, die Abführeinrichtung (18) eine Förderbewegung in Abführrichtung (13) ausführt. In Figur 2 ist die Abführeinrichtung (18) in einer Schrägausrichtung gegenüber dem Vliesleger (21) bzw. dem Legegerät (16,17) dargestellt.

Die Abführvorrichtung (18) kann ferner eine Halteeinrichtung (38) für die Material- und Florlagen (9) sowie das Vlies (8) aufweisen. Diese kann in beliebig geeigneter Weise ausgebildet sein, z.B. als Saugeinrichtung, wobei die Absaugung unter des entsprechend luftdurchlässigen Fördermittels oder Abführbandes (32) erfolgt. An der Abführeinrichtung (18) kann ferner eine Schneideinrichtung zum Trimmen der Vliesränder vorhanden sein.

Das Legegerät (16,17) kann unterschiedlich ausgebildet sein. Figur 2 und 3 zeigen eine bevorzugte Ausführungsform mit einer Ausbildung als Vliesleger (21). Dieser kann mehrere Wagen (24,25,26) und mehrere, insbesondere zwei umlaufend angetriebene Förderbänder (22,23) aufweisen, die jeweils in einer geschlossenen Schleife angeordnet sind und die zumindest bereichsweise eng benachbart zueinander verlaufen, wobei sie in diesem Bereich das zugeführte Ablagematerial (5,37) zwischen sich aufnehmen und führen. Die Förderbänder (22,23) sind über drehbare Rollen an den Wagen (24,25,26) geführt.

Zumindest ein Teil der Wagen (24,25,26) ist an einem Maschinengestell und geeigneten Führungen in Zuführ- und Legerichtung (7) verfahrbar gelagert. Der Vliesleger (21) ist als sog. Bandleger ausgebildet und weist einen fahrbaren Oberwagen (24) auf, an dem die Förderbänder (22,23) aus verschiedenen Richtungen kommend zusammengeführt werden. Auf dem einen Förderband (22) wird das von der Zuführung (14) kommende Ablagematerial (5,37) aufgenommen. Die Förderbänder (22,23) können über einen oder mehrere, insbesondere zwei, ebenfalls in Richtung (7) verfahrbare Hilfswagen (26) geführt werden, mit denen Längenunterschiede in den gebildeten Bandaufschlaufen ausgeglichen werden. Die Förder- oder Legebänder (22,23) werden in Parallellage mit dem zwischen ihnen geführten Ablagematerial (5) zu einem benachbarten Unterwagen oder Legewagen (25) geführt, an denen die Förder- oder Legebänder (22,23) wieder voneinander getrennt und beidseits weggeführt werden, wobei am Legewagen (25) das freigegebene Ablagematerial (5) nach unten austritt. Der Legewagen (25) kann ebenfalls in Richtung (7) verfahrbar sein. Er kann alternativ stationär angeordnet sein.

Der Vliesleger (21) gibt das Ablagematerial (5,37) intermittierend und taktweise ab, wobei in den Lege- oder Abgabepausen die Abführvorrichtung (18) eine Förderbewegung ausführt. Das Ablagematerial (5) wird eingangseitig konstant zugeführt. Die Legeeinrichtung (2) weist eine Speichereinrichtung (15) auf, die das Ablagematerial (5) in den besagten Legepausen zwischenspeichert. In der gezeigten Ausführungsform wird der Materialspeicher (15) von einem Förderbandabschnitt (27) gebildet, der eine veränderliche Länge aufweist. Ein erster Teilabschnitt wird von dem Förderband (22) zwischen dem Oberwagen (24) und der Materialeintrittsstelle bzw. der Anschlussstelle an die Zuführung (14) gebildet. Der zweite variable Teilabschnitt wird zwischen den beiden Hauptwagen (24,25) gebildet. Figur 2 und 3 verdeutlichen, dass durch die Fahrt des Oberwagens (24) die Länge des Bandabschnitts (27) und damit die Größe des Materialspeichers (17) verändert wird, wobei der oder die Hilfswagen (26) die entsprechend variierende restliche Bandschlaufenlänge aufnehmen. Die Wagen (24,25,26) und die Legebänder (22,23) haben geeignete steuerbare Antriebe.

In einer anderen, nicht dargestellten Ausführungsform, kann ein Material- oder Florspeicher vor dem Legegerät (16,17), z.B. im Bereich der Zuführung (14), angeordnet sein.

Der Vliesleger (21) kann in einer nicht dargestellten Ausführungsform das an einem fahrbaren Legewagen (25) austretende Ablagematerial (5,37) direkt auf die Abführeinrichtung ablegen. Eine Trenneinrichtung (19) kann hierbei im Bereich des Legewagens (25) oder an anderer Stelle innerhalb oder vor dem Legegerät (16,17) angeordnet sein. Der Legewagen (25) fährt über der Abführeinrichtung (18) in Legerichtung (7) hin und her, wobei er an den Enden seiner Bewegungsbahn stehen bleibt und der Materialaustritt am Legewagen (25) gestoppt wird, wobei ein kontinuierlich zugeführtes Ablagematerial (5,37) im Speicher (15) aufgenommen und dann bei der nächsten Legewagenbewegung entleert wird. Der Legewagen (25) kann Material- oder Florlagen (9) bei Vorwärts- und Rückwärtsfahrt ablegen. Er kann alternativ nur bei einer Fahrtrichtung ablegen, wobei bei Fahrt in Gegenrichtung der Materialspeicher (15) befüllt wird. In den verschiedenen Varianten erfolgt jeweils eine intermittierende bzw. taktweise Ablage auf der Abführeinrichtung (18).

Figur 2 und 3 zeigen eine Variante des Legegeräts (16,17), bei dem zwischen dem Vliesleger (21) und der Abführvorrichtung (18) ein Zwischenträger (20) angeordnet ist, der das an dem hier stationären Legewagen (25) austretende Abgabematerial (5,37) in einem oben liegenden Aufnahmebereich (35) aufnimmt und in einem unten liegenden Abgabebereich (36) an die Abführeinrichtung (18) abgibt. Hierbei kann eine Hubeinrichtung (31) zur gegenseitigen Annäherung von Zwischenträger (20) und Abführeinrichtung (18) vorhanden sein, welche z.B. der Abführeinrichtung (18) zugeordnet ist.

In Figur 4 und 5 sind die Details des Zwischenträgers (20) in verschiedenen Betriebsstellungen und in einer abgebrochenen und verkürzten Stirnansicht dargestellt.

Der Zwischenträger (20) kann stationär oder mittels der besagten Hubeinrichtung (31) höhenverstellbar angeordnet sein. Er besteht aus einem Gestell (28) mit einem Fördermittel (29) zur Aufnahme und zum Transport des Ablagematerials (5,37) bzw. einer Material- oder Florlage (9). Das Fördermittel (29) kann z.B. als ein außenseitig um das kastenförmige Gestell (28) umlaufendes Förderband ausgebildet sein und einen steuerbaren Antrieb haben. Auf der einen Gestellseite, an der das Ablagematerial (5,37) herumgeführt wird, kann eine obere und eine untere Umlenkung (34,35) für das Fördermittel (29) vorhanden sein, wobei die untere Umlenkung (34) weiter radial vorsteht als die obere Umlenkung (33), wodurch ein schräg nach außen abfallender Förderbandabschnitt gebildet wird.

Der Zwischenträger (20) kann eine Halteeinrichtung (30) aufweisen, die z.B. im Gestell (22) angeordnet ist und die das Ablagematerial (5,37) gesteuert festhalten und freigeben kann. Die Halteeinrichtung (30) kann z.B. als steuerbare Saugeinrichtung ausgebildet sein, wobei das Fördermittel (29) und ggf. auch die Umlenkungen (33,34) luftdurchlässig ausgebildet sind. Sie kann auch mehrteilig oder variabel sein, um verschiedene Zwischenträgerbereiche unterschiedlich beaufschlagen zu können.

Am Zwischenträger (20) ist in diesem Ausführungsbeispiel eine Trenneinrichtung (19) angeordnet, die aus dem bahnförmigen zugeführten Ablagematerial (5,37) eine vereinzelte Material- oder Florlage (9) bildet. Die Trenneinrichtung (19) kann in unterschiedlicher Weise ausgebildet sein, z.B. als Schneideinrichtung oder als Reißeinrichtung. Figur 4 und 5 zeigen beide Varianten.

In Figur 4 zeigt die eine Variante einer Schneideinrichtung, wobei sich die Trenneinrichtung (19) an dem vorerwähnten schrägen Bandabschnitt zwischen den Umlenkungen (33,34) befindet. Die Schneideinrichtung hebt hier das Ablagematerial (5,37) vom Förderbandabschnitt unter Bildung einer Schlaufe oder eines Buckels ab, in dem ein Schneidwerkzeug, z.B. ein rotierendes Messer, die frei liegende Materialbahn (5) durchtrennen kann. Hierbei kann ein ziehender Schnitt erfolgen, wodurch die Material- oder Florlage (9) eine schräge Kante erhält. Der Schneidvorgang kann während des Materialtransports geschehen.

In der Variante von Figur 5 ist die Trenneinrichtung (19) als Reißeinrichtung ausgebildet und befindet sich an der Unterseite des Zwischenträgers (20). Sie kann z.B. aus zwei Klemmbalken oder anderen Spann- oder Greifmitteln bestehen, welche das Ablagematerial (5) greifen und sich dabei auseinander bewegen, wobei die Materialbahn gestreckt und zerrissen wird. Die Balken oder dgl. können im Ausrichtwinkel (α,β) ausgerichtet sein.

Die vorgenannten Klemmbalken, Klemmwalzen oder dgl. anderen Festhaltemittel können auch bei der ersten Variante mit der Schneideinrichtung vorhanden sein. Sie dienen hier zur Fixierung und Positionierung des vorderen Bereichs der auf dem Fördermittel (29) verbleibenden Materialbahn (36). Die gleiche Funktion können sie auch in der zweiten Variante von Figur 5 erfüllen.

In Figur 2 und 3 ist der Legewagen (25) am einen Randbereich des Zwischenträgers (20) positioniert. Figur 4 und 5 zeigen hierzu eine Abwandlung mit einer in den mittleren Zwischenträgerbereich verlagerten Legewagenposition.

In allen Ausführungsformen wird das am Legegerät (16,17), insbesondere am Legewagen (25), austretende Ablagematerial (5,37) auf dem umlaufenden Fördermittel (29) aufgenommen, wobei die Umlaufgeschwindigkeit im wesentlichen der Austrittsgeschwindigkeit am Legegerät (16,17) bzw. Legewagen (25) entspricht. Das aufgenommene Ablagematerial (5,37) wird dabei von der Halte- bzw. Saugeinrichtung (30) beim Transport festgehalten.

In einem Zwischenträgerbereich zwischen dem Aufnahmebereich (35) und dem unteren Abgabebereich (36) erfolgt die Trennung der Materialbahn (5,37) mit der Trenneinrichtung (19). Die hierbei vereinzelte Material- oder Florlage (9) wird dann durch eine entsprechende Förderbewegung des Fördermittels (32) in eine abgabegerechte Stellung am unteren Abgabebereich (36) gebracht. Der Anfangsbereich der restlichen Materialbahn (5,37) kann dabei folgen.

Anschließend erfolgt aus der Stillstandsposition des Fördermittels (29) und der Abführeinrichtung (18) die Lagenübergabe, ggf. unter Mitwirkung der Hubeinrichtung (31). Der Zwischenträger (20) lässt bei abgeschalteter Halteeinrichtung (30) die Material- oder Florlage (9) los, die dadurch auf den hinteren Vliesbereich fällt und hier ggf. durch die Halteeinrichtung (38) festgehalten wird. In dieser Zeit wird der Florspeicher (15) gefüllt. Anschließend taktet die Abführeinrichtung (18) vor, wobei das Fördermittel (29) des Zwischenträgers (20) wieder in Bewegung gesetzt wird und unter Entleerung des Florspeichers (15) erneut Abgabematerial (5) auf dem Aufnahmebereich (35) abgelegt wird. Anschließend wiederholt sich der Zyklus von Neuem.

Wie Figur 6 verdeutlicht, haben bei einem von 90° abweichenden Ausrichtwinkel (α,β) die Material- oder Florlagen (9) eine Trapezform und sind hierfür entsprechend schräg abgetrennt. Sie erhalten dadurch seitliche Lagenränder (12), die parallel zur Abführrichtung (13) ausgerichtet sind und schräg zur Abführrichtung (13) verlaufende vordere und hintere parallele Ränder (10,11) besitzen. Beim eingangs erwähnten Lagenschluss wird der Fördertakt so abgestimmt, dass die besagten Ränder (10,11) bei geschuppten Lagen (9) übereinander zur Deckung kommen.

Abwandlungen der gezeigten und beschriebenen Ausführungsformen sind in verschiedener Weise möglich. Eine Legegerät (16,17) kann auch in anderer Weise ausgebildet sein, z.B. als Wagenleger, Camelback-Leger oder dgl. Der Zwischenträger (20) kann auch mit anderen Varianten des Legegeräts (16,17) kombiniert werden. Ferner können die vorbeschriebenen Merkmale der verschiedenen Ausführungsbeispiele miteinander kombiniert und gegenseitig ausgetauscht werden.

### BEZUGSZEICHENLISTE

- 1: Faseranlage
- 2: Legeeinrichtung, Florlegeeinrichtung
- 3: Materialerzeuger, Florerzeuger, Krempel
- 4: Verfestigungseinrichtung, Nadelmaschine
- 5: Ablagematerial, Faserflor, Florbahn
- 6: Faserorientierung
- 7: Laufrichtung, Legerichtung
- 8: Vlies, Vliesbahn
- 9: Materiallage, Florlage, Florstück
- 10: Rand vorn
- 11: Rand hinten
- 12: Rand seitlich
- 13: Abführrichtung
- 14: Zuführeinrichtung, Florzuführung
- 15: Speichereinrichtung, Florspeicher
- 16: Legegerät
- 17: Legegerät
- 18: Abführeinrichtung
- 19: Trenneinrichtung
- 20: Zwischenträger
- 21: Vliesleger, Bandleger
- 22: Förderband, Legeband
- 23: Förderband, Legeband
- 24: Oberwagen
- 25: Unterwagen, Legewagen
- 26: Hilfswagen
- 27: Förderbandabschnitt, Speicherabschnitt
- 28: Gestell
- 29: Fördermittel, Förderband
- 30: Halteeinrichtung, Saugeinrichtung
- 31: Hubeinrichtung
- 32: Fördermittel, Abführband
- 33: Umlenkung oben
- 34: Umlenkung unten
- 35: Aufnahmebereich
- 36: Abgabebereich
- 37: Ablagematerial, Gewebe
- 38: Halteeinrichtung, Saugeinrichtung

- α: Ausrichtwinkel
- β: Ausrichtwinkel

## Patentansprüche

1. Legeeinrichtung für einen Faserflor (5,37) mit einer vorherrschenden Faserorientierung (6), wobei die Legeeinrichtung (2) eine Materialzuführung (14), ein Legegerät (16,17) und eine Abführeinrichtung (18) aufweist, wobei das Legegerät (16,17) zur Bildung eines ein- oder mehrlagigen Vlieses (8) auf der Abführeinrichtung (18) Florlagen (9) in Abführrichtung (13) getrennt voneinander oder einander überlappend ablegt, **dadurch gekennzeichnet, dass** das Legegerät (16,17) die Florlagen (9) mit gleichbleibender Ausrichtung und Faserorientierung (6) auf der Abführeinrichtung (18) ablegt, wobei die Abführeinrichtung (18) mit einem Ausrichtwinkel (α,β) schräg zur Legerichtung (7) des Legegeräts (16,17) ausgerichtet ist und wobei die Legeeinrichtung (2) einen Florspeicher (15) aufweist, der vor oder in dem Legegerät (16,17) angeordnet ist.

2. Legeeinrichtung nach Anspruch 1, **dadurch gekennzeichnet, dass** die Legeeinrichtung (2), insbesondere das Legegerät (16,17), eine Trenneinrichtung (19) zum Abtrennen der Florlagen (9) aufweist.

3. Legeeinrichtung nach Anspruch 1 oder 2, **dadurch gekennzeichnet, dass** die Legeeinrichtung (2) den Faserflor (5,37) intermittierend abgibt und ablegt, wobei die Abführeinrichtung (18) das Vlies (8) intermittierend in Abführrichtung (13) bewegt, wobei der Vorschub in Legepausen erfolgt und während der Ablage einer Florlage (9) steht.

4. Legeeinrichtung nach Anspruch 1, 2 oder 3, **dadurch gekennzeichnet, dass** das Legegerät (16,17) als Vliesleger (21), insbesondere als Bandleger, mit mehreren Wagen (24,25,26) und mehreren über die Wagen (24,25,26) in geschlossenen Bahnen geführten und den Faserflor (5,37) aufnehmenden Förderbändern (22,23) ausgebildet ist.

5. Legeeinrichtung nach Anspruch 4, **dadurch gekennzeichnet, dass** der Vliesleger (21) einen fahrbaren Oberwagen (24) und einen fahrbaren oder stationären Legewagen (25) sowie einen fahrbaren Hilfswagen (26) aufweist, wobei der Materialspeicher (15) von einem längenvariablen Förderbandabschnitt (27) im Bereich des Oberwagens (24) gebildet ist.

6. Legeeinrichtung nach einem der vorhergehenden Ansprüche, **dadurch gekennzeichnet, dass** das Legegerät (16,17) einen zusätzlichen und über der Abführeinrichtung (18) angeordneten Zwischenträger (20) für den Faserflor (5,37) aufweist.

7. Legeeinrichtung nach Anspruch 6, **dadurch gekennzeichnet, dass** der Zwischenträger (20) zwischen einem bevorzugt stationären Legewagen (25) eines Vlieslegers (21) und der Abführeinrichtung (18) angeordnet ist, wobei die Trenneinrichtung (19) am Zwischenträger (20) angeordnet ist.

8. Legeeinrichtung nach Anspruch 6 oder 7, **dadurch gekennzeichnet, dass** der Zwischenträger (20) eine steuerbare Halteeinrichtung (30), insbesondere eine Saugeinrichtung, und ein steuerbares Fördermittel (29), insbesondere ein umlaufendes und saugdurchlässiges Förderband, jeweils für den Faserflor (5,37) aufweist.

9. Legeeinrichtung nach einem der vorhergehenden Ansprüche, **dadurch gekennzeichnet, dass** die Legeeinrichtung (2) mehrere hintereinander an einer gemeinsamen Abführeinrichtung (18) angeordnete Legegeräte (16,17) für gleiche oder unterschiedliche Ablagematerialien (5,37) und mit gleicher oder unterschiedlicher Winkelausrichtung (α, β) zur Abführrichtung (13) aufweist.

10. Faseranlage mit einem Florerzeuger (3) für einen Faserflor (5,37) mit einer vorherrschenden Faserorientierung (6), mit einer Legeeinrichtung (2) und einer nachgeschalteten Verfestigungseinrichtung (4), **dadurch gekennzeichnet, dass** die Legeeinrichtung (2) nach mindestens einem der Ansprüche 1 bis 9 ausgebildet ist, wobei die Legeeinrichtung (2) zuführseitig mit einem Florerzeuger (3), insbesondere einer Krempel, verbunden ist.

11. Legeverfahren für einen Faserflor (5,37) mit einer vorherrschenden Faserorientierung (6), mittels einer Legeeinrichtung (2), die eine Materialzuführung (14), ein Legegerät (16,17) und eine Abführeinrichtung (18) aufweist, wobei das Legegerät (16,17) zur Bildung eines ein- oder mehrlagigen Vlieses (8) auf der Abführeinrichtung (18) Florlagen (9) in Abführrichtung (13) getrennt voneinander oder einander überlappend ablegt, **dadurch gekennzeichnet, dass** das Legegerät (16,17) die Florlagen (9) mit jeweils gleichbleibender Ausrichtung und vorherrschender Faserorientierung (6) auf der Abführeinrichtung (18) ablegt, wobei das Vlies mit einem Ausrichtwinkel (α,β) schräg zur Legerichtung (7) des Legegeräts (16,17) abgeführt wird und wobei der Faserflor (5,37) in einem vor oder in dem Legegerät (16,17) angeordneten Florspeicher (15) gespeichert wird.

12. Legeverfahren nach Anspruch 11, **dadurch gekennzeichnet, dass** die Florlagen (9) in der Legeeinrichtung (2), insbesondere im Legegerät (16,17), vor der Ablage voneinander getrennt und vereinzelt werden.

13. Legeverfahren nach Anspruch 11 oder 12, **dadurch gekennzeichnet, dass** der Faserflor (5,37) der Legeeinrichtung (2) kontinuierlich in einer laufenden Materialbahn, zugeführt wird, wobei die Florlagen (9) in der Legeeinrichtung (2), insbesondere im Legegerät (16,17), vor der Ablage mit einer Trenneinrichtung (19) vom zugeführten Faserflor (5,37) abgetrennt werden.

14. Legeverfahren nach einem der Ansprüche 11 bis 13, **dadurch gekennzeichnet, dass** mit der Abführeinrichtung (18) das Vlies (8) intermittierend in Abführrichtung (13) bewegt wird, wobei der Vliesvorschub in Legepausen erfolgt und während der Ablage einer Florlage (9) steht, wobei die Florlagen (9) von einem Legegerät (16,17) gelegt werden, das als Vliesleger (21), insbesondere als Bandleger, mit mehreren Wagen (24,25,26) und mehreren über die Wagen (24,25,26) in geschlossenen Bahnen geführten und den Faserflor (5,37) aufnehmenden Förderbändern (22,23) ausgebildet ist.

15. Legeverfahren nach einem der Ansprüche 11 bis 14, **dadurch gekennzeichnet, dass** ein Faserflor (5,37) aus technischen Fasern, insbesondere Kohlefasern, gelegt wird.

## Claims

1. Laying device for a fibrous web (5, 37) having a prevailing fibre orientation (6), wherein the laying device (2) has a material infeed (14), a laying appliance (16, 17) and a discharging device (18), wherein the laying appliance (16, 17) lays web layers (9) separately from one another or in a manner overlapping one another in the discharging direction (13) in order to form a one- or multilayer nonwoven (8) on the discharging device (18), **characterized in that** the laying appliance (16, 17) deposits the web layers (9) on the discharging device (18) with a uniform alignment and prevailing fibre orientation (6), wherein the discharging device (18) is aligned at an alignment angle (α, β) obliquely to the laying direction (7) of the laying appliance (16, 17), and wherein the laying device (2) has a web store (15) which is arranged upstream of or in the laying appliance (16, 17).

2. Laying device according to Claim 1, **characterized in that** the laying device (2), in particular the laying appliance (16, 17), has a separating device (19) for severing the web layers (9).

3. Laying device according to Claim 1 or 2, **characterized in that** the laying device (2) delivers and deposits the fibrous web (5, 37) in an intermittent manner, wherein the discharging device (18) moves the nonwoven (8) in an intermittent manner in the discharging direction (13), wherein the forward feed takes place during laying intervals and stops during the deposition of a web layer (9).

4. Laying device according to Claim 1, 2 or 3, **characterized in that** the laying appliance (16, 17) is configured as a nonwoven laying apparatus (21), in particular as a ribbon laying apparatus, having a plurality of carriages (24, 25, 26) and a plurality of conveying belts (22, 23) that are guided above the carriages (24, 25, 26) in closed tracks and receive the fibrous web (5, 37).

5. Laying device according to Claim 4, **characterized in that** the nonwoven laying apparatus (21) has a movable upper carriage (24) and a movable or stationary laying carriage (25) and a movable auxiliary carriage (26), wherein the material store (15) is formed by a variable-length conveying belt section (27) in the region of the upper carriage (24).

6. Laying device according to one of the preceding claims, **characterized in that** the laying appliance (16, 17) has an additional intermediate carrier (20), arranged above the discharging device (18), for the fibrous web (5, 37).

7. Laying device according to Claim 6, **characterized in that** the intermediate carrier (20) is arranged between a preferably stationary laying carriage (25) of a web laying apparatus (21) and the discharging device (18), wherein the separating device (19) is arranged on the intermediate carrier (20).

8. Laying device according to Claim 6 or 7, **characterized in that** the intermediate carrier (20) has a controllable holding device (30), in particular a suction device, and a controllable conveying means (29), in particular a revolving and suction-permeable conveying belt, in each case for the fibrous web (5, 37).

9. Laying device according to one of the preceding claims, **characterized in that** the laying device (2) has a plurality of laying appliances (16, 17), arranged in succession on a common discharging device (18), for identical or different deposited materials (5, 37) and having an identical or different angular alignment (α, β) with respect to the discharging direction (13).

10. Fibre plant having a web producer (3) for a fibrous web (5, 37) having a prevailing fibre orientation (6), having a laying device (2) and a downstream strengthening device (4), **characterized in that** the laying device (2) is configured according to at least one of Claims 1 to 9, wherein the laying device (2) is connected on the infeed side to a web producer (3), in particular a card.

11. Laying method for a fibrous web (5, 37) having a prevailing fibre orientation (6), by means of a laying device (2) which has a material infeed (14), a laying appliance (16, 17) and a discharging device (18), wherein the laying appliance (16, 17) lays web layers (9) separately from one another or in a manner overlapping one another in the discharging direction (13) in order to form a one- or multilayer nonwoven (8) on the discharging device (18), **characterized in that** the laying appliance (16, 17) deposits the web layers (9) on the discharging device (18) in each case with a uniform alignment and prevailing fibre orientation (6), wherein the nonwoven is discharged at an alignment angle (α, β) obliquely to the laying direction (7) of the laying appliance (16, 17), and wherein the fibrous web (5, 37) is stored in a web store (15) arranged upstream of or in the laying appliance (16, 17).

12. Laying method according to Claim 11, **characterized in that** the web layers (9) are separated from one another and singulated in the laying device (2), in particular in the laying appliance (16, 17), prior to deposition.

13. Laying method according to Claim 11 or 12, **characterized in that** the fibrous web (5, 37) is fed into the laying device (2) continuously in a running material web, wherein the web layers (9) are severed from the in-fed fibrous web (5, 37) by a separating device (19) in the laying device (2), in particular in the laying appliance (16, 17), prior to deposition.

14. Laying method according to one of Claims 11 to 13, **characterized in that** the nonwoven (8) is moved in the discharging direction (13) in an intermittent manner by way of the discharging device (18), wherein the forward movement of the nonwoven takes place during laying intervals and stops during the deposition of a web layer (9), wherein the web layers (9) are laid by a laying appliance (16, 17) which is configured as a nonwoven laying apparatus (21), in particular as a ribbon laying apparatus, having a plurality of carriages (24, 25, 26) and a plurality of conveying belts (22, 23) that are guided above the carriages (24, 25, 26) in closed tracks and receive the fibrous web (5, 37).

15. Laying method according to one of Claims 11 to 14, **characterized in that** a fibrous web (5, 37) made of technical fibres, in particular carbon fibres, is laid.

## Revendications

1. Dispositif de pose pour un voile de fibres (5, 37) comprenant une orientation des fibres prédominante (6), le dispositif de pose (2) présentant une alimentation de matière (14), un appareil de pose (16, 17) et un dispositif d'évacuation (18), l'appareil de pose (16, 17), pour former un non-tissé à une ou plusieurs couches (8), déposant sur le dispositif d'évacuation (18) des couches de voile (9) séparément les unes des autres ou se chevauchant les unes les autres dans la direction d'évacuation (13), **caractérisé en ce que** l'appareil de pose (16, 17) dépose les couches de voile (9) avec un alignement uniforme et une orientation des fibres prédominante (6) sur le dispositif d'évacuation (18), le dispositif d'évacuation (18) étant orienté avec un angle d'orientation (α, β) obliquement par rapport à la direction de pose (7) de l'appareil de pose (16, 17) et le dispositif de pose (2) présentant un accumulateur de voile (15) qui est disposé avant ou dans l'appareil de pose (16, 17).

2. Dispositif de pose selon la revendication 1, **caractérisé en ce que** le dispositif de pose (2), en particulier l'appareil de pose (16, 17), présente un dispositif de séparation (19) pour séparer les couches de voile (9).

3. Dispositif de pose selon la revendication 1 ou 2, **caractérisé en ce que** le dispositif de pose (2) distribue et pose le voile de fibres (5, 37) de manière intermittente, le dispositif d'évacuation (18) déplaçant le non-tissé (8) de manière intermittente dans la direction d'évacuation (13), l'avance s'effectuant durant les interruptions de pose et étant interrompue pendant la pose d'une couche de voile (9).

4. Dispositif de pose selon la revendication 1, 2 ou 3, **caractérisé en ce que** l'appareil de pose (16, 17) est réalisé sous forme de dispositif de pose de non-tissé (21) en particulier sous forme de dispositif de pose de bandes, comprenant plusieurs chariots (24, 25, 26) et plusieurs bandes de transport (22, 23) guidées en circuit fermé sur les chariots (24, 25, 26) et recevant le voile de fibres (5, 37).

5. Dispositif de pose selon la revendication 4, **caractérisé en ce que** le dispositif de pose de non-tissé (21) présente un chariot supérieur déplaçable (24) et un chariot de pose déplaçable ou stationnaire (25) ainsi qu'un chariot auxiliaire déplaçable (26), l'accumulateur de matériau (15) étant formé par une portion de bande de transport (27) de longueur variable dans la région du chariot supérieur (24).

6. Dispositif de pose selon l'une quelconque des revendications précédentes, **caractérisé en ce que** l'appareil de pose (16, 17) présente un support intermédiaire (20) supplémentaire pour le voile de fibres (5, 37), disposé sur le dispositif d'évacuation (18).

7. Dispositif de pose selon la revendication 6, **caractérisé en ce que** le support intermédiaire (20) est disposé entre un chariot de pose de préférence stationnaire (25) d'un dispositif de pose de non-tissé (21) et le dispositif d'évacuation (18), le dispositif de séparation (19) étant disposé au niveau du support intermédiaire (20).

8. Dispositif de pose selon la revendication 6 ou 7, **caractérisé en ce que** le support intermédiaire (20) présente un dispositif de retenue commandable (30), en particulier un dispositif d'aspiration, et un moyen de transport commandable (29), en particulier une bande transporteuse en circulation et permettant le passage d'une aspiration, à chaque fois pour le voile de fibres (5, 37).

9. Dispositif de pose selon l'une quelconque des revendications précédentes, **caractérisé en ce que** le dispositif de pose (2) présente plusieurs appareils de pose (16, 17) disposés les uns derrière les autres au niveau d'un dispositif d'évacuation commun (18) pour des matériaux de pose identiques ou différents (5, 37) et comprenant une orientation angulaire identique ou différente (α, β) par rapport à la direction d'évacuation (13).

10. Installation à fibres comprenant un générateur de voile (3) pour un voile de fibres (5, 37) avec une orientation des fibres prédominante (6), avec un dispositif de pose (2) et un dispositif de solidification (4) monté en aval, **caractérisée en ce que** le dispositif de pose (2) est réalisé selon au moins l'une quelconque des revendications 1 à 9, le dispositif de pose (2) étant connecté du côté de l'alimentation à un générateur de voile (3), en particulier un carde.

11. Procédé de pose pour un voile de fibres (5, 37) avec une orientation des fibres prédominante (6), au moyen d'un dispositif de pose (2) qui présente une alimentation de matériau (14), un appareil de pose (16, 17) et un dispositif d'évacuation (18), l'appareil de pose (16, 17), pour former un non-tissé à une ou plusieurs couches (8), déposant sur le dispositif d'évacuation (18) des couches de voile (9) séparément les unes des autres ou se chevauchant les unes les autres dans la direction d'évacuation (13), **caractérisé en ce que** l'appareil de pose (16, 17) dépose les couches de voile (9) avec un alignement uniforme et une orientation des fibres prédominante (6) sur le dispositif d'évacuation (18), le non-tissé étant évacué avec un angle d'orientation (α, β) obliquement par rapport à la direction de pose (7) de l'appareil de pose (16, 17) et le voile de fibres (5, 37) étant stocké dans un accumulateur de voile (15) disposé avant ou dans l'appareil de pose (16, 17).

12. Procédé de pose selon la revendication 11, **caractérisé en ce que** les couches de voile (9) sont séparées et isolées les unes des autres dans le dispositif de pose (2), en particulier dans l'appareil de pose (16, 17) avant leur dépose.

13. Procédé de pose selon la revendication 11 ou 12, **caractérisé en ce que** le voile de fibres (5, 37) est acheminé en continu au dispositif de pose (2) dans une bande de matériaux en mouvement, les couches de voile (9) étant séparées dans le dispositif de pose (2), en particulier dans l'appareil de pose (16, 17), du voile de fibres acheminé (5, 37), avant leur dépose avec un dispositif de séparation (19).

14. Procédé de pose selon l'une quelconque des revendications 11 à 13, **caractérisé en ce que** le non-tissé (8) est déplacé de manière intermittente dans la direction d'évacuation (13) par le dispositif d'évacuation (18), l'avance du non-tissé s'effectuant durant les interruptions de pose et étant interrompue pendant la pose d'une couche de voile (9), les couches de voile (9) étant posées par un appareil de pose (16, 17) qui est réalisé sous forme de dispositif de pose de non-tissé (21), en particulier sous forme de dispositif de pose de bandes, avec plusieurs chariots (24, 25, 26) et plusieurs bandes transporteuses (22, 23) guidées en circuit fermé sur les chariots (24, 25, 26) et recevant le voile de fibres (5, 37).

15. Procédé de pose selon l'une quelconque des revendications 11 à 14, **caractérisé en ce qu'**un voile de fibres (5, 37) constitué de fibres techniques, en particulier de fibres de carbone, est posé.
